# EUROPÄISCHE PATENTSCHRIFT

(11) **EP 1 208 662 B1**
(45) Veröffentlichungstag und Bekanntmachung des Hinweises auf die Patenterteilung: **26.12.2007**
(21) Anmeldenummer: 00963890.9
(22) Anmeldetag: 06.08.2000
(51) Int. Cl.: H04H 1/00, G08B 27/00

(54) **FUNKSYSTEM ZUR WARNUNG DER BEVÖLKERUNG**
RADIO SYSTEM FOR WARNING THE GENERAL POPULATION
SYSTEME RADIO POUR AVERTIR LA POPULATION

(30) Priorität: 12.08.1999 DE 29914155 U
(43) Veröffentlichungstag der Anmeldung: 29.05.2002
(73) Patentinhaber: Held, Volkmar, 85591 Vaterstetten (DE)
(72) Erfinder: Held, Volkmar, 85591 Vaterstetten (DE)
(86) Internationale Anmeldenummer: PCT/DE2000/002640
(87) Internationale Veröffentlichungsnummer: WO 2001/013551

(56) Entgegenhaltungen:
- CH-A- 674 783
- US-A- 3 739 278
- US-A- 5 574 999

## Beschreibung

Die Erfindung betrifft ein Funksystem mit den Merkmalen des Oberbegriffs des Anspruches 1.

Ein Funksystem dieses Art, welches zur Übertragung von Zeitsignalen dient, besteht beispielsweise aus dem deutschen Langwellensender DCF 77 und zahlreichen funkgesteuerten Uhren.

Die Warnung der Bevölkerung vor natürlichen oder technischen Gefahren sowie vor feindlichen Angriffen wird üblicherweise durch akustische Alarme und nachfolgende Information über den Rundfunk durchgeführt. Überwiegend werden für den Alarm Sirenen eingesetzt, die im Freien aufgebaut sind.

Nachteilig ist bei dieser Form der Warnung, dass der Sirenenalarm und die Information im Rundfunk häufig nicht gleichzeitig verfügbar sind. Sirenen sind überwiegend im Freien zu hören, wo jedoch kein Radio- oder Fernsehgerät zum nachfolgenden Empfang von Informationen zur Verfügung steht. In Wohnungen sind dagegen heutzutage infolge schalldämmender Bauweise Sirenen nur eingeschränkt zu hören, so dass auch den Informationen über die dort vorhandenen Rundfunkgeräte nur zum Teil Beachtung geschenkt wird. Überdies sind Sirenen nicht flächendeckend aufgebaut.

Bekannt sind auch Warngeber für Wohnungen und Gebäude, die im Gefahrenfall ferngesteuert über ein Funksystem aktiviert werden. Ein Funksystem mit Empfängern, die durch ein digital codiertes Adressensignal laut geschaltet werden können, ist in der US 3 739 278 A offenbart. Die Integration eines Warnsignals in Rundfunksendungen und der Empfang dieses Signals durch spezifische Warnsignaldetektoren in Rundfunkempfängem zur Lautschaltung dieser Empfänger ist beispielsweise in der CH 674 783 A beschrieben. Warnsysteme dieser Art erfordern jedoch entweder den Neuaufbau eines Funksystems, eigens zur Warnung, und/oder eine erhebliche Nachrüstung bestehender Einrichtungen und Geräte. Aufgrund der hohen Kosten, aber auch aus organisatorischen Gründen wurden solche Systeme bislang noch nirgends flächendeckend eingeführt.

Der Erfindung liegt die Aufgabe zugrunde, in Wohnungen und anderen Gebäuden, aber auch im Freien die Bewohner kostengünstig auf Warnungen über Gefahrenlagen aufmerksam zu machen, eine erste Kurzinformation zu liefern und zum Empfang von ausführlichen Informationen über den Rundfunk aufzufordern.

Diese Aufgabe wird durch ein Funksystem mit den Merkmalen des Anspruches 1 gelöst. Vorteilhafte und kostengünstige Ausgestaltungen sind Gegenstand der Unteransprüche.

Das erfindungsgemäße Funksystem aus Sender(n) und Empfängern für die Übertragung von Zeitsignal und Normalfrequenz, vorwiegend im Langwellenbereich, ist mit einem modifizierten Sender für die Ausstrahlung von Warnungen zusätzlich zur Zeit und den entsprechenden Empfängern für den Empfang von Warnungen zusätzlich zur Zeit ausgestattet.

Zeitsignal- und Normalfrequenzsender, wie beispielsweise der deutsche Langwellensender DCF 77 übertragen zyklisch, zum Beispiel während jeder Minute, die Nummern von Minute, Stunde, Tag, Wochentag, Monat und Jahr mit einer definierten Modulationsart, Bitrate und Codierung, beispielsweise bei DCF 77 mit Impulsdauermodulation von 1 Baud, BCD- codiert. Dabei ist üblicherweise nicht der gesamte Zeitzyklus mit Zeitzeichen belegt. Die nicht belegte Zeit ist frei und kann für die Übertragung von Warnungen genutzt werden. Beispielsweise werden bei DCF 77 nur zwischen Sekunde 15 bis 59 Zeitzeichen übertragen; die Sekunden 1 bis 14 jeder Minute sind im Normalfall nicht mit Daten belegt, frei codierbar und können für die Übertragung von Warnungen genutzt werden.

Mit einem geänderten oder zusätzlichen Codierer und Modulator für den Zeitsignal- und Normalfrequenzsender können daher bei dem erfindungsgemäßen Funksystem im freien Bereich des Sendezyklus Warndaten gesendet werden, die über modifizierte Empfänger Alarme und Wammeldungen auslösen . Der Zeitempfänger mit Antenne, VLF- Empfangsteil, Demodulator, Decoder, Zeitprozessor mit Quarzuhr, Ein-/Ausgabelogik, Display und Eingabeeinheit wird durch einen Warnprozessor für die Auswertung und Anzeige der Warnungen, Eingabe von gebietsbezogenen Parametern sowie durch eine Ausgangsschnittstelle zur Erzeugung der akustischen und/oder optischen Warnung in anderen Geräten erweitert.

Vorzugsweise erfolgt die Codierung des Senders zur Auslösung von Warnungen nach Anspruch 2 ferngesteuert, zum Beispiel über Festnetz, terrestrischen Funk oder Satellitenfunk durch die zur Warnung autorisierten Stellen.

Vorzugsweise ist nach Anspruch 3 die Codierung des für die Warnung zur Verfügung stehenden Zeitraums in 4 Datenabschnitte gegliedert:
a. wenigstens 1 Bit zur Ankündigung einer nachfolgenden Warnung
b. wenigstens 1 Bit zur gebietsbezogene Zuordnung der Warnung
c. wenigstens 1 Bit zur inhaltlichen Differenzierung der Warnung
d. wenigstens 1 Bit zur Kontrolle oder Korrektur der Übertragung

Bei Zeitsignal- Empfängern mit Batterieversorgung wird gegenwärtig zur Einsparung von Energie der Funkteil des Empfängers nur zu ganz bestimmten Zeiten, z.B. zur vollen Stunde zum Empfang des Zeitsignals aktiviert. Dazwischen genügt die Zeitgenauigkeit der Quarzuhr. Wird dieser Empfänger auch für den Empfang von Warnungen verwendet, so muss er darüber hinaus in jedem Zeitzyklus während der vorgesehenen Übertragungszeit der Warnungen für mögliche Warnungen empfangsbereit sein.

Um dies zu gewährleisten, aber trotzdem Energie zu sparen, wird nach Anspruch 4 vorzugsweise der Funkteil des Empfängers in jedem Zeitzyklus nur während des Datenabschnitts a., der die Bits zur Ankündigung einer nachfolgenden Warnung enthält, aktiviert. Wird in diesem Abschnitt a. keine Ankündigung einer Warnung decodiert, (wenn zum Beispiel alle Ankündigungsbits logisch 0 sind oder wenn kein ausreichendes Funksignal verfügbar ist), so wird der Funkteil des Empfängers sofort wieder deaktiviert. Ist dagegen ein Ankündigungssignal für eine Warnung vorhanden (wenn zum Beispiel alle Ankündigungsbits logisch 1 sind), so bleibt der Funkteil des Empfängers bis zum Ende des für die Übertragung von Warnungen vorgesehenen Zeitraums aktiv und es werden die Warndaten der Abschnitte b. bis d. empfangen. Für den Fall, daß anschließend auch ein Zeitempfang erfolgen soll, bleibt der Funk- Empfangsteil über diesen Zeitpunkt hinaus bis zum Ende des Zeitzyklus aktiv. Die Aktivierung und Deaktivierung des Funk- Empfangsteils wird durch einen Controller oder eine Kontoll- Logik gesteuert.

Um eine gezielte, gebietsbezogene Zuordnung der Warnung, zum Beispiel nach Bundesländern und Regierungsbezirken, durchführen zu können, wird nach Anspruch 5 die Codierung des Senders im Datenabschnitt b. entsprechend dem zu warnenden Gebiet durchgeführt. Damit diese im gesamten Empfangsbereich des Senders von jedem Empfänger empfangene Warnung ausschließlich in dem zu warnenden Gebiet positiv zu ausgewertet wird und nur dort zu einer Warnung führt, muß die für das jeweilige Gebiet festgelegte, gebietsbezogene Codierung im Empfänger gespeichert sein. Stimmt die gespeicherte Codierung mit der empfangenen Codierung überein, so wird die Warnung durch die dafür vorgesehenen akustischen und/oder optischen Mittel ausgelöst. Die Eingabe der gebietsbezogenen Codierung erfolgt nach Anspruch 5 manuell über die Eingabemittel und Anzeigemittel des Empfängers oder über eine Datenschnittstelle durch ein externes Gerät. Günstige gebietsbezogene Codierungen können beispielsweise durch die Verwendung von Postleitzahlen, amtlichen Schlüsselnummern oder Autokennzeichen erreicht werden.

Durch eine geeignete Codierung des Senders im Datenabschnitt c. und entsprechende Auswertung der Bits im Empfänger können nach Anspruch 6 Signale zur inhaltlichen Differenzierung, der Warnung generiert werden, mit denen je nach Gefahr unterschiedliche Warnungen ausgegeben werden. Dies können unterschiedliche akustische Signale, optische Signale, unterschiedliche Symbole, Texte oder auch unterschiedliche Signale sein, die über eine geeignete Schnittstelle an andere Geräte weitergeleitet werden. Über die Eingabemittel des Empfängers oder eine Schnittstelle kann auch gegebenenfalls die inhaltlichen Differenzierung der Warnung eingestellt oder verändert werden.

Da der Empfänger in jedem Zeitzyklus zumindest während der Ankündigungsbits für eine Warnung im Datenabschnitt a. aktiv ist, kann in jedem Zeitzyklus festgestellt werden, ob Funkempfang vorhanden ist bzw. ob das Funksignal für die Decodierung ausreichende Qualität besitzt. Das Ergebnis der Prüfung kann als optisches und/oder akustisches Signal: Empfang gut oder schlecht angezeigt werden. Diese Funktion ist immer dann vorteilhaft, wenn insbesondere durch elektromagnetische Störfelder die Gefahr einer Empfangsstörung besteht.

Sofern die Anzeige der Zeit nicht erwünscht ist, kann nach Anspruch 8 der Empfänger nur als Warnmodul ausgelegt sein, der beim Empfang einer Warnung über eine geeignete Schnittstelle, einen anderen Modul, ein anderes Gerät oder System aktiviert. Beispiele sind optische und/oder akustische Warneinrichtungen oder ein Warnsystem mit mehreren Warneinrichtungen. Die Eingabe der gebietsbezogenen Codierung erfolgt über besondere Eingabemittel, zum Beispiel einen Codierschalter.

Besonders einfache und preisgünstige Ausführungen können stationäre, funkgesteuerte Uhren oder Armbanduhren sein, die mit einem Empfänger ausgerüstet sind, der erfindungsgemäß sowohl zum Empfang des Zeitsignals als auch von Warnungen geeignet ist. Die bei Uhren vorhandenen akustischen und optischen Anzeigemittel und Eingabeeinrichtungen können für die Ausgabe der Warnung und die Eingabe der gebietsbezogenen Codierung sowie anderer Warnparameter mitbenutzt werden. Die üblichen Funktionen der funkgesteuerten Uhr werden nicht beeinträchtigt. Insbesondere bei den weitverbreiteten Funkweckern sind die notwendigen Modifikationen zum Empfang von Warnungen gering. Durch eine ergänzende Schnittstelle können externe Geräte mit akustischen und/oder optischen Warnmitteln, wie zum Beispiel ein lauter Schallgeber im Warnungsfall angesteuert werden.

Weitere, für den Empfang von Warnungen geeignete Geräte sind funkgesteuerte Stand- und Wanduhren, die mit einem Empfänger ausgerüstet sind, der erfindungsgemäß zum Empfang von Warnungen und zum Empfang des Zeitsignals geeignet ist. Sofern Schallgeber, Anzeige- und Eingabemittel nicht oder für die Ausgabe der Warnung und die Eingabe der gebietsbezogenen Codierung und der Warnparameter nicht ausreichend vorhanden sind, können diese mit geringen Kosten ergänzt werden. Über geeignete Schnittstellen können bei Warnungen auch externe Geräte mit akustischen und/oder optischen Warnmitteln angesteuert werden.

Besonders interessant für Warnungen im häuslichen Bereich ist ein Radio mit integrierter Funkuhr, das mit einem Empfänger ausgerüstet ist, der erfindungsgemäß zum Empfang von Warnungen und zum Empfang des Zeitsignals geeignet ist. Das Radio wird beim Empfang einer Warnung über die Schnittstelle des Empfängers, gegebenenfalls mit erhöhter Lautstärke eingeschaltet, wobei vorzugsweise ein regionaler Nachrichtensender automatisch eingestellt wird. Über das Radio können dann ausführliche Informationen zur Gefahrenlage empfangen werden. Am Radio vorhandene Schallgeber, Anzeige- und Eingabemittel können für die Warnung und die Eingabe der gebietsbezogenen Codierung und der Warnparameter mitbenutzt werden. Die üblichen Funktionen des Radios mit funkgesteuerter Uhr werden nicht beeinträchtigt.

Weitere, für den Empfang von Warnungen geeignete Bereiche sind stationäre und mobile Geräte der Haus-, Telekommunikations-, Sicherheits- oder Fahrzeugtechnik, in die erfindungsgemäß Empfänger zum Empfang von Zeitsignalen und Warnungen eingebaut werden. Auch hier können gegebenenfalls vorhandene Anzeige- und Eingabemittel für die Ausgabe der Warnung und die Eingabe der gebietsbezogenen Codierung und der Warnparameter mitbenutzt werden. Die üblichen Funktionen der Geräte werden nicht beeinträchtigt. Beispiele hierfür sind Wetterstationen, EDV- Geräte, Ladegeräte für Handys, Brandmelder, Sicherheitsanlagen, Haus- Kommunikationsanlagen und tragbare Abspielgeräte.

Im folgenden wird die Erfindung anhand eines Ausführungsbeispiels für den deutschen Zeitsignal- und Normalzeitsender DCF 77 und für eine DCF 77 Funk- Alarmuhr mit Schaltschnittstelle zur Aktivierung eines externen Geräts, z.B. Radiogerät erläutert:

Der Zeitsignal- und Normalfrequenzsender DCF 77 sendet auf einer Trägerfrequenz von 77,5 kHz. Die Übertragung der Uhrzeit und des Datums erfolgt zyklisch, während jeder Minute mit einer Rate von 1 Baud zwischen Sekunde 15 bis 59, wobei die Nummern von Minute, Stunde, Tag, Wochentag, Monat und Jahr BCD- codiert, amplitudenmoduliert, durch Impulsdauermodulation übertragen werden Die Sekunden 1 bis 14 jeder Minute sind im Normalfall nicht mit Daten belegt und können für die Übertragung von Warnungen verwendet werden.

Figur 1 zeigt beispielhaft die Codierung der Sendesignale innerhalb jeder Minute, von Sekunde 1, S1 bis Sekunde 59, S59, wobei der Bereich zwischen Sekunde 15, S15 und Sekunde 59, S59 stets der Übertragung des Zeitsignals vorbehalten ist:

In den Sekunden 1, S1 bis 3, S3 werden die Ankündigungsbits (Datenbereich a.) gesendet, die im Fall einer nachfolgenden Warnung auf logisch 1 gesetzt werden. Ansonsten sind diese Bits zur Empfangskontrolle auf logisch 0 gesetzt. Die Bits 4 bis 10 in den Sekunden 4, S4 bis 10, S10 enthalten die gebietsbezogene Codierung der Warnung (z.B. Bundesländer und Regionen). Bit 11 und 12 in den Sekunden 11, S11 und 12, S12 enthalten die inhaltliche Differenzierung der Warnung (z.B. Luftalarm, Giftgasalarm, Hochwasser, Probealarm) und die Bits 13 und 14 in den Sekunden 13, S13 und 14, S14 sind Kontroll- oder Korrekturbits.

Figur 2 zeigt den schematischen Aufbau des Empfängers: Über die ggf. abgesetzte VLF- Antenne 1 werden die Sendesignale dem VLF- Empfangsteil 2 zugeführt, der die Qualität des Eingangssignals feststellt und die Amplituden-Impulsdauer modulierten Signale demoduliert. Die digitalen Daten werden dem Warnprozessor 3 und dem Zeitprozessor 4 zur Decodierung und Auswertung zugeführt. Der Zeitprozessor 4 steuert eine Quarzuhr und über die Ein-/Ausgabelogik 5 wird auf dem Anzeigefeld 6 die Zeitanzeige 7 generiert. Der Warnprozessor 3 vergleicht die gebietsbezogene Codierung der Senderdaten mit der über die Tastatur des Empfängers 8 eingegebenen gebietsbezogenen Codierung und erzeugt bei Übereinstimmung eine akustische Warnung über den akustischen Warngeber 10 und eine optische Warnung auf dem Anzeigefeld 9. Außerdem wird die Schnittstelle 11 für die externe Aktivierung von Geräten, z.B. Radiogerät, angesteuert. Ist ein Empfangssignal mit ausreichender Qualität verfügbar, so wird dies durch das Symbol 13 angezeigt; ist kein Signal vorhanden oder ist die Qualität des Signals für die Decodierung nicht ausreichend, so blinkt diese Anzeige.

Um insbesondere bei Batteriespeisung des Empfängers Strom zu sparen wird der VLF- Empfangsteil 2 nur zu bestimmten Zeiten aktiviert: Dies erfolgt durch den Controller 12. Für den Zeitempfang wird der Empfänger z.B. alle Stunde für 2 Minuten aktiviert. Für die Erkennung von Warnungen, die in jedem Zeitzyklus erfolgen können, wird der VLF- Empfangsteil 2 am Ende jeder Minute aktiviert. Werden bis Sekunde 3 der folgenden Minute keine Ankündigungsbits für eine Warnung festgestellt, so wird er sofort wieder deaktiviert. Werden jedoch Ankündigungsbits festgestellt, so erfolgt die Deaktivierung erst nach Abschluss der Warn- Übertragung, also zum Beispiel nach Sekunde 14. Der Controller 12 erhält daher Aktivierungsinformationen sowohl vom Warnprozessor 3 als auch vom Zeitprozessor 4. In der technischen Ausführung sind der Warnprozessor 3, der Zeitprozessor 4 und der Controller 12 in einem Modul integriert.

## Patentansprüche

1. Funksystem zur Warnung der Bevölkerung, bestehend aus wenigstens einem Zeitsignal- und Normalfrequenzsender, vorzugsweise Langwellensender, und Empfängern für diese Frequenz zur Übertragung der Normalzeit und des Datums für funkgesteuerte Uhren, wobei in einem bestimmten Zeitzyklus die Nummern von Minute, Stunde, Tag, Wochentag, Monat und Jahr digital codiert übertragen werden, wobei in jedem Zeitzyklus noch freie Zeit für die Übertragung anderer Daten zur Verfügung steht,
**dadurch gekennzeichnet, dass**
die freie Übertragungszeit für das Senden von Warnungen bei Vorliegen einer Gefahrensituation verwendet wird, dass der Sender über geeignete Mittel zur Codierung und Modulation der Warnungen verfügt, dass die Empfänger so ausgestaltet sind, dass sie Warnungen zusätzlich zu den Zeitsignalen empfangen, demodulieren und decodieren können und dass die Empfänger so ausgestaltet sind, dass sie bei Vorliegen einer Warnung Signale erzeugen, durch die akustische Warngeber und/oder optische Anzeigen und/oder Schnittstellen zur Fernwirkung aktiviert werden.

2. Funksystem zur Warnung der Bevölkerung nach Anspruch 1,
**dadurch gekennzeichnet, dass**
die Codierung des Senders zur Übertragung von Warnungen ferngesteuert erfolgt.

3. Funksystem zur Warnung der Bevölkerung nach Anspruch 1 oder 2,
**dadurch gekennzeichnet, dass**
die codierten Warndaten des Senders in mehrere Datenabschnitte gegliedert sind:
a. wenigstens 1 Bit zur Ankündigung einer nachfolgenden Warnung
b. wenigstens 1 Bit zur gebietsbezogenen Zuordnung der Warnung
c. wenigstens 1 Bit zur inhaltlichen Differenzierung der Warnung
d. wenigstens 1 Bit zur Kontrolle oder Korrektur der Übertragung

4. Funksystem zur Warnung der Bevölkerung nach Anspruch 3,
**dadurch gekennzeichnet, dass**
der Funkteil des Empfängers (2) in jedem Zeitzyklus während des Sendezeitraums der Bits zur Ankündigung einer nachfolgenden Warnung im Datenabschnitt a. empfangsbereit ist und nach Ablauf dieses Sendezeitraums nur dann weiter empfangsbereit bleibt, wenn die Ankündigungsbits einer Warnung positiv, vorzugsweise logisch 1, ausgewertet wurden und daher in dem nachfolgenden, für die Datenabschnitte b. bis d. vorgesehenen Sendezeitraum eine Warnung gesendet wird.

5. Funksystem zur Warnung der Bevölkerung nach Anspruch 3 oder 4,
**dadurch gekennzeichnet, dass**
zur gezielten, gebietsbezogenen Zuordnung einer Warnung die gebietsbezogene Codierung des Empfängers im Datenabschnitt b. durch manuelle Eingabemittel (8) oder durch ein externes Gerät über eine geeignete Schnittstelle (11) erzeugt wird, dass diese gespeichert und mit der gebietsbezogenen Codierung einer vom Sender empfangenen Warnung verglichen wird und dass bei Übereinstimmung der gebietsbezogenen Codierungen die Warnung ausgelöst wird.

6. Funksystem zur Warnung der Bevölkerung nach einem der Ansprüche 3 bis 5,
**dadurch gekennzeichnet, dass**
im Empfänger nach Auswertung der Bits zur inhaltlichen Differenzierung der Warnung im Datenabschnitt c. Signale generiert werden, die je nach Art der Gefahr über interne akustische Mittel (10), optische Mittel (9) oder über eine geeignete Schnittstelle (11) und externe Geräte unterschiedliche optische und/oder akustische Warnungen erzeugen und dass diese optischen und/oder akustischen Warnungen gegebenenfalls durch manuelle Eingabemittel (8) oder durch ein externes Gerät über eine geeignete Schnittstelle (11) beeinflusst werden können.

7. Funksystem zur Warnung der Bevölkerung nach einem der Ansprüche 3 bis 6,
**dadurch gekennzeichnet, dass**
im Empfänger nach Prüfung der Bits des Datenabschnitts a. entweder
bei vorhandenem Funkempfang mit ausreichender Qualität und positiver Codierung, vorzugsweise logisch 1, die Warnung ausgelöst wird,
oder
bei vorhandenem Funkempfang mit ausreichender Qualität, aber negativer Codierung, vorzugsweise logisch 0, ein optisches und/oder akustisches Signal zur Anzeige des vorhandenen, ausreichenden Funkempfangs generiert wird (13),
oder
bei nicht vorhandenem Funkempfang oder Funkempfangs mit nicht ausreichender Qualität ein anderes optisches und/oder akustisches Signal zur Anzeige des fehlenden oder nicht ausreichenden Funkempfangs generiert wird (13).

8. Funksystem zur Warnung der Bevölkerung nach einem der Ansprüche 1 bis 7,
**dadurch gekennzeichnet, dass**
der Empfänger als Warnmodul ohne Zeitausgabe ausgelegt ist, der beim Empfang einer Warnung über eine geeignete Schnittstelle (11) einen anderen Modul, ein externes Gerät oder System aktiviert und der über ein Eingabemittel oder eine Schnittstelle (11) zur Eingabe einer gebietsbezogenen Codierung verfügt.

9. Funksystem zur Warnung der Bevölkerung nach einem der Ansprüche 1 bis 7,
**dadurch gekennzeichnet, dass**
der Empfänger in eine funkgesteuerte Uhr, vorzugsweise Wecker, Tischuhr oder Armbanduhr eingebaut ist und dass Schallgeber , Anzeigemittel und Eingabemittel der Uhr für die Anzeige der Warnung und des Funkempfangs bzw. die Eingabe der gebietsbezogenen Codierung und von Warnparametern mitbenutzt werden, dass über eine gegebenenfalls vorhandene, geeignete Schnittstelle (11) externe optische und/oder akustische Warnmittel oder Warnsysteme im Warnungsfall aktiviert werden können und dass die üblichen Funktionen der funkgesteuerten Uhr nicht beeinträchtigt werden.

10. Funksystem zur Warnung der Bevölkerung nach einem der Ansprüche 1 bis 7,
**dadurch gekennzeichnet, dass**
der Empfänger in eine funkgesteuerte Uhr, vorzugsweise Wand- oder Standuhr eingebaut ist, dass die für die Anzeige einer Warnung und des Funkempfangs bzw. Eingabe der gebietsbezogenen Codierung und von Warnparametern erforderlichen Schallgeber, Anzeigemittel und Eingabemittel, soweit nicht vorhanden, zusätzlich in die funkgesteuerte Uhr eingebaut werden, dass über eine gegebenenfalls vorhandene, geeignete Schnittstelle (11) externe optische und/oder akustische Warnmittel oder Warnsysteme im Warnungsfall aktiviert werden können und dass die üblichen Funktionen der funkgesteuerten Uhr nicht beeinträchtigt werden.

11. Funksystem zur Warnung der Bevölkerung nach einem der Ansprüche 1 bis 8,
**dadurch gekennzeichnet, dass**
der Empfänger in ein Radiogerät eingebaut ist, dass über eine geeignete Schnittstelle (11) bei Vorliegen einer Warnung das Radio eingeschaltet und gegebenenfalls ein vorgewählter Nachrichtensender eingestellt wird, dass die im Radiogerät vorhandenen Schallgeber, Anzeigemittel und Eingabemittel für die Anzeige einer Warnung und des Funkempfangs bzw. Eingabe der gebietsbezogenen Codierung und von Warnparametern mitbenutzt werden und dass die üblichen Funktionen eines Radiogeräts oder eines Radiogeräts mit integrierter Funkuhr nicht beeinträchtigt werden.

12. Funksystem zur Warnung der Bevölkerung nach einem der Ansprüche 1 bis 8,
**dadurch gekennzeichnet, dass**
der Empfänger in stationäre und mobile Geräte der Haus-, Telekommunikations-, Sicherheits- oder Fahrzeugtechnik eingebaut ist, dass im Warnungsfall über eine geeignete Schnittstelle (11) bestimmte, die Warnung anzeigende Funktionen an diesen Geräten ausgelöst werden, dass die gegebenenfalls in diesen Geräten vorhandenen Schallgeber, Anzeigemittel und Eingabemittel mitbenutzt werden, dass diese; soweit nicht vorhanden, zusätzlich in die Geräte eingebaut werden und dass die üblichen Funktionen dieser Geräte nicht beeinträchtigt werden.

13. Empfänger, der von wenigstens einem Zeitsignal- und Normalfrequenzsender, vorzugsweise Langwellensender, diese Frequenz zur Übertragung der Normalzeit und des Datums für funkgesteuerte Uhren empfängt, wobei in einem bestimmten Zeitzyklus die Nummern von Minute, Stunde, Tag, Wochentag, Monat und Jahr digital codiert übertragen werden, wobei in jedem Zeitzyklus noch freie Zeit für die Übertragung anderer Daten zur Verfügung steht, **dadurch gekennzeichnet, dass** der Empfänger als Bestandteil eines Funksystems zur Warnung der Bevölkerung nach einem der Ansprüche 1 bis 12 so ausgestaltet ist, dass er Warnungen, die in der freien Übertragungszeit bei Vorliegen einer Gefahrensituation gesendet werden, zusätzlich zu den Zeitsignalen empfangen, demodulieren und decodieren kann und dass der Empfänger so ausgestaltet ist, dass er bei Vorliegen einer Warnung Signale erzeugt, durch die akustische Warngeber und/oder optische Anzeigen und/oder Schnittstellen zur Fernwirkung aktiviert werden.

## Claims

1. A radio system for warning the general population, consisting of at least one time signal and standard frequency transmitter, preferably a long-wave transmitter, and receivers for this frequency, for transmitting the standard time and the date for radio-controlled clocks, wherein in a certain time cycle the numbers of the minute, hour, day, day of the week, month and year are transmitted in digitally coded form, and wherein in each time cycle there is still free time available for transmitting other data, **characterized in that**
the free transmission time is used for transmitting warnings if a dangerous situation exists, and that the transmitter has suitable means for coding and modulating the warnings, that the receivers are designed in such a manner that in addition to the time signals they can receive, demodulate and decode warnings, and also that the receivers are designed in such a way that when a warning is received they generate signals by means of which acoustic warning devices and/or optical displays and/or remote control interfaces are activated.

2. A radio system for warning the general population according to Claim 1,
**characterized in that**
coding of the transmitter for transmitting warnings is remotely controlled.

3. A radio system for warning the general population according to Claim 1 or 2,
**characterized in that**
the coded warning data from the transmitter are divided up into several data sections:
a. at least 1 bit for announcing a subsequent warning
b. at least 1 bit for regional allocation of the warning
c. at least 1 bit for differentiating the content of the warning
d. at least 1 bit for checking or correcting the transmission.

4. A radio system for warning the general population according to Claim 3,
**characterized in that**
the radio part of the receiver (2) is ready to receive in each time cycle during the transmission period of the bits for announcing a following warning in data section a and, once this transmission period has expired, it continues to be ready to receive only if the bits announcing a warning have been evaluated as positive, preferably as logical 1, and therefore a warning is transmitted in the subsequent transmission period provided for the data sections b to d.

5. A radio system for warning the general population according to Claim 3 or 4,
**characterized in that**
for targeted, regional allocation of a warning, the regional coding of the receiver in data section b is generated by manual inputting means (8) or by an external device via a suitable interface (11), and that this coding is stored and compared with the regional coding of a warning received from the transmitter, and that when the regional codings coincide, the warning is triggered.

6. A radio system for warning the general population according to any of Claims 3 to 5, **characterized in that**
after evaluation of the bits for differentiating the warning in data section c, signals are produced in the receiver, which, depending on the type of danger, generate different optical and/or acoustical warnings via internal acoustical means (10), optical means (9) or via a suitable interface (11) and external devices, and that these optical and/or acoustical warnings may be influenced, if applicable, by manual inputting means (8) or by an external device via an appropriate interface (11).

7. A radio system for warning the general population according to any of Claims 3 to 6, **characterized in that**
in the receiver, after the bits of data section a have been examined, and given radio reception of adequate quality and positive coding, preferably as logical 1, either the warning is triggered,
or
given radio reception of adequate quality but negative coding, preferably as logical 0, an optical and/or acoustical signal is generated to indicate existing, adequate radio reception (13)
or
if there is no radio reception or radio reception is of insufficient quality, another optical and/or acoustical signal is generated to indicate lacking or inadequate radio reception (13).

8. A radio system for warning the general population according to any of Claims 1 to 7, **characterized in that**
the receiver is designed as a warning module without time output that, when it receives a warning, activates another module, an external device or system, via a suitable interface (11), and that has an inputting means or an interface (11) for inputting a regional coding.

9. A radio system for warning the general population according to any of Claims 1 to 7, **characterized in that**
the receiver is installed in a radio-controlled clock, preferably an alarm clock or table clock, or in a radio-controlled wrist watch, and that the sound generator, display means and inputting means of the clock/watch are also used for displaying the warning and the radio reception, or for inputting the regional coding and the warning parameters, and that in the event of a warning, external optical and/or acoustical warning means or warning systems can be activated via a possibly existing suitable interface (11), and that the usual functions of the radio-controlled clock/watch are not impaired.

10. A radio system for warning the general population according to any of Claims 1 to 7, **characterized in that**
the receiver is installed in a radio-controlled clock, preferably a wall clock or floor clock, and that the sound generators, display means and inputting means needed for displaying a warning and the radio reception or for inputting the regional coding and warning parameters, unless they already exist, are additionally installed in the radio-controlled clock, and that external optical and/or acoustical warning means or warning systems can be activated in the event that a warning is given, via a suitable interface (11) that may exist, and that the usual functions of the radio-controlled clock are not impaired.

11. A radio system for warning the general population, according to any of Claims 1 to 8, **characterized in that**
the receiver is installed in a radio, and the radio is switched on via a suitable interface (11) when a warning is given and the radio is possibly tuned to a preselected news station, and that the sound generators, display means and inputting means present in the radio are also used for displaying a warning and radio reception and for inputting the regional coding and warning parameters, and that the usual functions of a radio or of a radio with an integrated radio-controlled clock are not impaired.

12. A radio system for warning the general population according to any of Claims 1 to 8, **characterized in that**
the receiver is installed in stationary and mobile devices found in home technology, telecommunication and security systems, or in automotive technology, and that, in the event of a warning, certain functions displaying the warning are triggered in these devices via a suitable interface (11), and that the sound generating means, display means and inputting means that may be present in these devices are also made use of and that, unless they already exist, these means are additionally installed in the devices, and that the usual functions of these devices are not impaired.

13. A receiver that receives, from at least one time signal and standard frequency transmitter, preferably a long-wave transmitter, said frequency for transmitting the standard time and the date for radio-controlled clocks, wherein in a certain time cycle the numbers of the minute, hour, day, day of the week, month and year are transmitted in digitally coded form, and wherein in each time cycle there is still free time available for transmitting other data, **characterized in that**
the receiver, as part of a radio system for warning the general population according to any of Claims 1 to 12, is so designed that, in addition to the time signals, it can receive, demodulate and decode warnings that are transmitted in the free transmission time if a dangerous situation exists, and that the receiver is designed in such a way that, if a warning is given, it generates signals via which acoustic warning devices and/or optical displays and/or remote control interfaces are activated.

## Revendications

1. Système radio pour avertir la population, constitué d'au moins un émetteur de signal de temps et de fréquence standard, de préférence un émetteur à ondes longues, et de récepteurs pour cette fréquence afin de transmettre l'heure standard et la date à des horloges radiopilotées, dans lequel les nombres correspondant à la minute, l'heure, le jour du mois, le jour de la semaine, le mois et l'année sont transmis, encodés numériquement, dans un cycle de temps déterminé, dans lequel, dans chaque cycle de temps, du temps libre reste disponible pour la transmission d'autres données,
**caractérisé en ce que** le temps libre de transmission est utilisé pour l'émission d'avertissements en présence d'une situation de danger, **en ce que** l'émetteur dispose de moyens appropriés pour encoder et moduler les avertissements, **en ce que** les récepteurs sont conçus de telle sorte qu'ils peuvent recevoir des avertissements en plus des signaux de temps, les démoduler et les décoder, et **en ce que** les récepteurs sont conçus de telle sorte qu'en présence d'un avertissement, ils produisent des signaux par lesquels sont activés des avertisseurs acoustiques et/ou des affichages optiques et/ou des interfaces de télécommande.

2. Système radio pour avertir la population selon la revendication 1, **caractérisé en ce que** l'encodage de l'émetteur pour la transmission d'avertissements s'effectue par commande à distance.

3. Système radio pour avertir la population selon la revendication 1 ou 2, **caractérisé en ce que** les données encodées d'avertissement de l'émetteur sont divisées en plusieurs segments de données :
a. au moins 1 bit pour l'annonce d'un avertissement consécutif
b. au moins 1 bit pour l'affectation de l'avertissement à la zone concernée
c. au moins 1 bit pour la différenciation du contenu de l'avertissement
d. au-moins 1 bit pour le contrôle ou la correction de la transmission.

4. Système radio pour avertir la population selon la revendication 3, **caractérisé en ce que** la partie radio du récepteur (2), dans chaque cycle de temps pendant la période d'émission des bits, est prête à recevoir l'annonce d'un avertissement consécutif dans le segment de données a. et, à l'expiration de cette période d'émission, ne demeure prête à recevoir que si les bits d'annonce d'un avertissement ont été évalués positifs, de préférence logiquement égaux à 1, de sorte qu'un avertissement est émis pendant la période d'émission consécutive, prévue pour les segments de données b. à d.

5. Système radio pour avertir la population selon la revendication 3 ou 4, **caractérisé en ce que**, pour l'affectation ciblée d'un avertissement à la zone concernée, l'encodage du récepteur en fonction de la zone dans le segment de données b. est effectué par des moyens de saisie manuelle (8) ou par un appareil externe ou via une interface appropriée (11), **en ce que** cet encodage est mémorisé et comparé à l'encodage de zone d'un avertissement reçu de l'émetteur, et **en ce que** l'avertissement est déclenché en cas d'identité des encodages de zone.

6. Système radio pour avertir la population selon l'une des revendications 3 à 5, **caractérisé en ce que**, dans le récepteur, suite à l'évaluation des bits pour la différenciation du contenu de l'avertissement dans le segment de données c, des signaux sont générés qui, selon le type de danger, produisent différents avertissements optiques et/ou acoustiques via des moyens acoustiques (10) ou optiques (9) internes ou via une interface appropriée (11) et des appareils externes, et **en ce que** ces avertissements optiques et/ou acoustiques peuvent être éventuellement modifiés par des moyens de saisie manuelle (8) ou par un appareil externe via une interface appropriée (11).

7. Système radio pour avertir la population selon l'une des revendications 3 à 6, **caractérisé en ce que**, dans le récepteur, suite au contrôle des bits du segment de données a.,
soit, en présence d'une réception radio de qualité suffisante et d'un encodage positif, de préférence logiquement égal à 1, l'avertissement est déclenché,
soit, en présence d'une réception radio de qualité suffisante mais d'un encodage négatif, de préférence logiquement égal à 0, un signal optique et/ou acoustique (13) est généré pour indiquer la présence d'une réception radio suffisante,
soit, en l'absence de réception radio ou en présence d'une réception radio de qualité insuffisante, un signal optique et/ou acoustique (13) est généré pour indiquer l'absence de réception radio ou la réception radio insuffisante.

8. Système radio pour avertir la population selon l'une des revendications 1 à 7, **caractérisé en ce que** le récepteur est conçu comme module d'avertissement sans édition de temps qui, lorsqu'il reçoit un avertissement, active un autre module ou un appareil ou système externe via une interface appropriée (11), et qui dispose d'un moyen de saisie ou d'une interface (11) pour y introduire un encodage de zone.

9. Système radio pour avertir la population selon l'une des revendications 1 à 7, **caractérisé en ce que** le récepteur est incorporé dans une horloge radiopilotée, de préférence un réveil-matin, une pendule de table ou une montre-bracelet, et **en ce que** des générateurs de sons, des moyens d'affichage et des moyens de saisie de l'horloge sont conjointement utilisés respectivement pour indiquer l'avertissement et la réception radio ou pour saisir l'encodage de zone et des paramètres d'avertissement, **en ce que** des moyens ou systèmes d'avertissement optiques et/ou acoustiques externes peuvent être activés en cas d'avertissement via une interface appropriée (11) éventuellement présente, et **en ce que** les fonctions habituelles de l'horloge radiopilotée ne sont pas altérées.

10. Système radio pour avertir la population selon l'une des revendications 1 à 7, **caractérisé en ce que** le récepteur est incorporé dans une horloge radiopilotée, de préférence une horloge murale ou une horloge de parquet, **en ce que** les générateurs de sons, moyens d'affichage et moyens de saisie nécessaires respectivement pour indiquer un avertissement et la réception radio ou pour saisir l'encodage de zone et des paramètres d'avertissement, s'ils ne sont pas présents, sont en outre incorporés dans l'horloge radiopilotée, **en ce que** des moyens ou systèmes d'avertissement optiques et/ou acoustiques externes peuvent être activés en cas d'avertissement via une interface appropriée (11) éventuellement présente, et **en ce que** les fonctions habituelles de l'horloge radiopilotée ne sont pas altérées.

11. Système radio pour avertir la population selon l'une des revendications 1 à 8, **caractérisé en ce que** le récepteur est incorporé dans un poste de radio, **en ce qu'**en présence d'un avertissement, la radio est mise en marche via une interface appropriée (11) et une station émettrice d'informations présélectionnée est éventuellement réglée, **en ce que** les générateurs de sons, moyens d'affichage et moyens de saisie présents dans le poste de radio sont conjointement utilisés respectivement pour indiquer un avertissement et la réception radio ou pour saisir l'encodage de zone et des paramètres d'avertissement, et **en ce que** les fonctions habituelles d'un poste de radio ou d'un poste de radio à horloge radiopilotée intégrée ne sont pas altérées.

12. Système radio pour avertir la population selon l'une des revendications 1 à 8, **caractérisé en ce que** le récepteur est incorporé dans des appareils fixes ou mobiles des domaines de la domotique, des télécommunications, de la sécurité ou de la technologie automobile, **en ce qu'**en cas d'avertissement, des fonctions données indiquant l'avertissement sont déclenchées sur ces appareils via une interface appropriée (11), **en ce que** les générateurs de sons, moyens d'affichage et moyens de saisie éventuellement présents dans ces appareils sont conjointement utilisés, **en ce que** ces moyens, s'ils sont absents, sont en outre incorporés dans les appareils, et **en ce que** les fonctions habituelles de ces appareils ne sont pas altérées.

13. Récepteur qui reçoit cette fréquence d'au moins un émetteur de signal de temps et de fréquence standard, de préférence un émetteur à ondes longues, afin de transmettre l'heure standard et la date à des horloges radiopilotées, dans lequel les chiffres correspondant à la minute, l'heure, le jour du mois, le jour de la semaine, le mois et l'année sont transmis, encodés numériquement, dans un cycle de temps déterminé, dans lequel, dans chaque cycle de temps, du temps libre reste disponible pour la transmission d'autres données, **caractérisé en ce que** le récepteur, en tant que composant d'un système radio pour avertir la population selon l'une des revendications 1 à 12, est conçu de telle sorte qu'il peut, en plus des signaux de temps, recevoir, démoduler et décoder des avertissements qui sont émis pendant le temps libre de transmission en présence d'une situation de danger, et **en ce que** le récepteur est conçu de telle sorte qu'en présence d'un avertissement, il produit des signaux par lesquels sont activés des avertisseurs acoustiques et/ou des affichages optiques et/ou des interfaces de télécommande.
